# EUROPÄISCHE PATENTSCHRIFT

(11) **EP 1 210 485 B1**
(45) Veröffentlichungstag und Bekanntmachung des Hinweises auf die Patenterteilung: **27.04.2005**
(21) Anmeldenummer: 00964057.4
(22) Anmeldetag: 29.08.2000
(51) Int. Cl.: E04B 2/86

(54) **STAHLBETONTEIL ZUR HERSTELLUNG VON FUNDAMENTEN FÜR BAUWERKE**
REINFORCED CONCRETE PART FOR PRODUCING FOUNDATIONS OF BUILDINGS
PIECE EN BETON ARME POUR FONDATIONS POUR BATIMENTS

(30) Priorität: 01.09.1999 DE 19941603
(43) Veröffentlichungstag der Anmeldung: 05.06.2002
(73) Patentinhaber: Sohns, Udo, 54608 Brandscheid (DE)
(72) Erfinder: Sohns, Udo, 54608 Brandscheid (DE)
(74) Vertreter: Schmetz, Bruno, Dipl.-Ing.
(86) Internationale Anmeldenummer: PCT/EP2000/008422
(87) Internationale Veröffentlichungsnummer: WO 2001/016441

(56) Entgegenhaltungen:
- EP-A- 0 090 303
- DE-C- 19 808 509
- FR-A- 2 198 036
- US-A- 5 802 793

## Beschreibung

Die Erfindung betrifft ein Stahlbetonteil zur Herstellung von Fundamenten für Bauwerke, wobei das Stahlbetonteil aus zwei gleichartigen handelsüblichen Fertigdekkenelementen besteht, die jeweils eine im wesentlichen rechteckförmige, im Verlegezustand des Stahlbetonteils vertikal ausgerichtete Betonplatte und mindestens einen mit dieser verbundenen Gitterträger aus Stahl aufweisen, die beiden Fertigdeckenelemente spiegelbildlich so angeordnet sind, daß sich ihre Betonplatten in parallelem Abstand voneinander befinden und ihre Gitterträger einander zugewandt sind, und die benachbarten Gitterträger durch wenigstens ein an den Obergurten derselben angebrachtes längliches Zwischenstück fest miteinander verbunden sind.

Bei den allgemein bekannten Fundamentkonstruktionen werden üblicherweise eine Bewehrung und Schalungswände vorgesehen (Einschalen). Die Schalungswände werden nach der Befüllung mit Ortbeton wieder entfernt (Ausschalen), während die Bewehrung im Beton verbleibt. Diese Methode hat den Nachteil, daß sie einen großen Zeit- bzw. Arbeitsaufwand erfordert, um ein Fundament auf der Baustelle herzustellen.

Außerdem ist aus der deutschen Patentschrift DE 198 08 509 C1 ein Verfahren zum Herstellen eines zweischaligen Wandfertigteiles bekannt. Bei diesem Wandfertigteil sind Rundstähle vorgesehen, die mit den Obergurt-Rundstählen der Gitterträger verschweißt sind, und zwar so, daß die Rundstähle und die Obergurt-Rundstähle quer zueinander verlaufen. Dies bedeutet, daß die Rundstähle bei dem Wandfertigteil in der Einsatzstellung vertikal verlaufen. Dieses Wandfertigteil hat vor allem den Nachteil, daß bedingt durch die Form der Rundstähle und deren vertikale Ausrichtung kein nennenswerter Abstand zwischen den Obergurt-Rundstählen und damit zwischen den Betonplatten erreicht werden kann. Dies wirkt sich vor allem insoweit ungünstig aus, als die statische Belastbarkeit des Wandfertigkteils sehr begrenzt ist.

Der Erfindung liegt daher die Aufgabe zugrunde, ein Stahlbetonteil zu schaffen, das die vorgenannten Nachteile vermeidet und gleichwohl ein einstückiges sowie einfach und kostengünstig herzustellendes Fertigteil ist, das auf der Baustelle ohne weitere Maßnahmen (d.h. Nacharbeiten bzw. Montage) problemlos und schnell plaziert werden kann.

Gelöst wird diese Aufgabe bei einem Stahlbetonteil der in Frage stehenden Art erfindungsgemäß dadurch, daß das Stahlbetonteil als ein einstückiges Fertigteil ausgebildet ist und sich jedes Zwischenstück starr und im wesentlichen horizontal zwischen den Obergurten der Gitterträger erstreckt.

Das erfindungsgemäße Stahlbetonteil hat zunächst den Vorteil, daß die eingangs genannten Arbeitsvorgänge "Einschalen" und "Ausschalen" entfallen, was zu einer enormen Zeit- bzw. Arbeitsersparnis auf der Baustelle führt. Ferner ist das Stahlbetonteil vorteilhaft, weil die horizontale Ausrichtung des bzw. der Zwischenstücke(s) senkrecht zu den Betonplatten bzw. Obergurten eine beträchtliche Breite des Stahlbetonteils von mehr als zwei Metern und folglich eine vergleichsweise große statische Belastbarkeit und Stabilität ermöglicht, was für Fundamente bekanntlich von entscheidender Bedeutung ist.

Die für ein Fundament vorgesehenen, fertigen Stahlbetonteile werden zur Baustelle gebracht und dort lediglich in der erforderlichen Weise angeordnet. Anhand eines entsprechenden Verlegeplans kann dies sehr schnell erfolgen. Indem jedes für das Fundament vorgesehene Stahlbetonteil auf der Baustelle auf zwei Längskanten seiner Betonplatten gestellt wird, bilden diese Betonplatten Seitenwandungen, zwischen denen der Ortbeton eingebracht wird. Die Stahlbetonteile können dann sofort mit Ortbeton befüllt werden. Nach der Aushärtung des Betons ist das Fundament fertig. Auf dem Fundament kann das Bauwerk errichtet werden. Mit dem Stahlbetonteil lassen sich Fundamente verschiedenster Art herstellen (z.B. Streifenfundamente, Pfahlfundamente, Einzelfundamente usw.). Die Größe bzw. geometrischen Verhältnisse des erfindungsgemäßen Stahlbetonteils und seiner einzelnen Elemente richten sich nach den jeweiligen statischen Anforderungen hinsichtlich des betreffenden Bauwerkes, das auf dem Fundament stehen soll.

Ein weiterer wesentlicher Vorteil des Stahlbetonteils liegt darin, daß bei seiner Herstellung handelsübliche Fertigdeckenelemente Verwendung finden. Die prinzipielle Ausbildung solcher bisher ausschließlich zur Herstellung von Decken vorgesehenen Fertigdeckenelemente läßt sich beispielsweise dem Faltblatt mit dem Titel "Plattendecke Verlegeanleitung" der Badische Drahtwerke GmbH in Kehl/Rhein (Deutschland) entnehmen. '

Demnach besteht ein Fertigdeckenelement grundsätzlich aus einer meist rechteckförmigen Betonplatte und mindestens einem mit dieser verbundenen Gitterträger aus Stahl. Nach einem bestimmten Verlegeplan werden die für eine Decke, zum Beispiel eine Geschoßdecke, vorgesehenen Fertigdeckenelemente in an sich bekannter Weise auf der Baustelle so angeordnet, daß sich deren Betonplatten unten befinden und mit ihrer planebenen Unterseite nach unten weisen, während deren Gitterträger nach oben weisen. Nach der Verlegung der Fertigdeckenelemente kann die Decke insgesamt mit Ortbeton vergossen werden. Die fertige Decke ist vergleichbar mit einer Vollbeton-Massivdecke. Der Unterschied liegt darin, daß die fertige Decke anschließend nicht verputzt werden muß. Es reicht aus, die Stoßfugen der Fertigdeckenelemente nach dem Betonieren zum Beispiel zu säubern oder zu verspachteln.

Der senkrecht aus der Betonplatte herausragende Gitterträger eines handelsüblichen Fertigdeckenelementes weist in der Regel wenigstens einen Obergurt, einen der Gitterträgerhöhe entsprechend in parallelem Abstand zum Untergurt verlaufenden Untergurt sowie Ober- und Untergurt verbindende diagonale Abschnitte bzw. Diagonalen auf. Der Untergurt wird bei der Herstellung in die Betonplatte eingegossen und ist daher beim fertigen Fertigdeckenelement nicht mehr zu sehen. Die diagonalen Abschnitte bzw. Diagonalen dienen der Aufnahme der Schubkräfte, die in der Fuge zwischen Fertigdeckenelement und Ortbeton auftreten. Der Ober- und Untergurt sorgen für die notwendige Steifigkeit der Fertigdeckenelemente beim Einbau.

Durch die Verwendung von Fertigdeckenelementen handelsüblicher Art zur Herstellung der erfindungsgemäßen Stahlbetonteile ergibt sich auch insofern eine Kostenersparnis, als die Fertigdeckenelemente als solche sehr preisgünstig zu fertigen sind. Obwohl die Fertigdeckenelemente bisher nur zur Erstellung von Decken benutzt werden, eignen sie sich sehr gut zur Herstellung und sicheren Verwendung des erfindungsgemäßen Stahlbetonteils.

Vorteilhafte Weiterbildungen des erfindungsgemäßen Stahlbetonteils ergeben sich aus den Unteransprüchen 2 und 3.

Des weiteren sieht die Erfindung ein unter Verwendung von Stahlbetonteilen nach einem der Ansprüche 1 bis 3 hergestelltes Fundament für Bauwerke vor, bei dem sich die Stahlbetonteile in auf zwei ihrer Längskanten stehender Lage befinden und der Raum zwischen den Betonplatten der Stahlbetonteile mit Ortbeton verfüllt ist. Auf diese Weise lassen sich beliebig viele, für das jeweilige Bauwerk passende Fundamentformen schaffen.

Die Erfindung wird nachstehend anhand der schematischen Zeichnungen näher erläutert. Es zeigen:
- Fig. 1: eine perspektivische Ansicht von oben auf eine Ausführungsform eines erfindungsgemäßen Stahlbetonteits,
- Fig. 2: ein für das Stahlbetonteil gemäß Fig. 1 vorgesehenes Fertigdeckenelement in flachliegender Lage,
- Fig. 3: das Fertigdeckenelement gemäß Fig. 2 in um 90° hochgestellter Lage und
- Fig. 4: eine perspektivische Ansicht von oben auf einen Teil eines unter Verwendung von erfindungsgemäßen Stahlbetonteilen hergestellten erfindungsgemäßen Bauwerksfundaments vor dem Befüllen mit Ortbeton.

Das in der Fig. 1 gezeigte Stahlbetonteil 1 besteht aus zwei fest miteinander verbundenen gleichen Fertigdeckenelementen 2 und 3 und dient der Herstellung von Bauwerksfundamenten. Das Fertigdeckenelement 3 ist als Einzelteil in den Fig. 2 und 3 dargestellt und handelsüblich hergestellt.

Das Fertigdeckenelement 3 besteht aus einer rechteckförmigen Betonplatte 4 bestimmter Dicke und drei mit dieser fest verbundenen und senkrecht aus dieser herausragenden Gitterträgern 5-7 aus Stahl (Gitterträgertyp KT). Die Gitterträger 5 und 7 haben von dem Gitterträger 6 den gleichen parallelen Abstand. Sie weisen jeweils einen Obergurt 8-10, jeweils zwei der Gitterträgerhöhe entsprechend in parallelem Abstand zu dem zugehörigen Obergurt 8-10 verlaufende Untergurte und jeweils die Obergurte 8-10 und Untergurte verbindende diagonale Abschnitte bzw. Diagonalen 11-13 auf. Die paarweise vorhandenen Untergurte eines Gitterträgers 5-7 werden bei der Herstellung des Fertigdeckenelementes 3 in die Betonplatte 4 eingegossen und sind daher in den Fig. 1 bis 3 nicht zu erkennen. Die Diagonalen 11-13 sind ebenfalls paarweise angeordnet. Das heißt zum Beispiel im Falle des Gitterträgers 7, daß zwei diagonal verlaufende Gitterträgerstäbe 13a, 13b der Diagonalen 13 von den betreffenden parallelen Untergurten zum Obergurt 10 hin zusammenlaufen (Fig. 2).

In Fig. 2 ist das Fertigdeckenelement 3 in dem Zustand zu sehen, in dem solche Fertigdeckenelemente handelsüblicher Art bisher zur Herstellung von Decken, zum Beispiel Geschoßdecken, verlegt werden. Die Betonplatte 4 liegt flach bzw. horizontal und die Gitterträger 5-7 weisen nach oben, so daß der flüssige Ortbeton von oben aufgebracht werden kann. Wenn dasselbe Fertigdeckenelement 3 um einen Winkel von 90° um seine Längsmittelachse gegen den Uhrzeigersinn gedreht wird, erreicht es die in Fig. 3 gezeigte Position. Es wird folglich "hochkantgestellt", und zwar auf die untere Längskante 14 seiner Betonplatte 4.

In der vorgenannten Weise hochkantgestellt und spiegelbildlich zueinander angeordnet sind die beiden Fertigdeckenelemente 2 und 3 gemäß Fig. 1. Ihre jeweils auf gleicher Höhe gegenüberliegenden bzw. einander zugewandten Gitterträger 5-7 bzw. 15-17, das heißt die Gitterträger 5-7 des rechten Fertigdeckenelementes 3 und die Gitterträger 15-17 des linken Fertigdeckenelementes 2, sind durch die als Flachstäbe ausgebildeten Zwischenstücke 18-20 fest miteinander verbunden (Schweißverbindung). Die Flachstäbe bzw. Zwischenstücke 18-20 sind etwas länger als der Abstand zwischen den paarweise benachbarten Obergurten 8-10 der Gitterträger 5-7 und 15-17. Die Anzahl und Länge der Flachstäbe bzw. Zwischenstücke 18-20 hängt insbesondere von der speziellen Geometrie der Fertigdeckenelemente 2, 3 und ihrer Gitterträger 5-7 und 15-17 sowie den besonderen mechanischen Anforderungen an diese bzw. an das mit diesen zu errichtende Fundament ab.

Die Betonplatte 4 des rechten Fertigdeckenelementes 3 und die Betonplatte 21 des linken Fertigdeckenelementes 2 befinden sich in einem parallelen Abstand voneinander und bilden gleichsam die Schaluhgswände des Stahlbetonteils 1. Das Stahlbetonteil 1 steht auf der unteren Längskante 14 der Betonplatte 4 des rechten Fertigdeckenelementes 3 und der unteren Längskante 22 der Betonplatte 21 des linken Fertigdeckenelementes 2. In diesem Zustand werden Stahlbetonteile wie das Stahlbetonteil 1 nach einem bestimmten Verlegeplan auf der Baustelle aufgestellt. Von oben werden diese dann mit Ortbeton befüllt, der somit den gesamten freien Raum zwischen den Betonplatten 4 und 21 einnimmt. Die Gitterträger 5-7 und 15-17 gewährleisten zusammen mit den Betonplatten 4 und 21 sowie dem Ortbeton die erforderliche mechanische Festigkeit bzw. Stabilität des Stahlbetonteils 1 und des mit diesem errichteten Gebäudefundamentes.

Ein Ausschnitt eines solchen Fundamentes geht aus Fig. 4 hervor. An einer Stelle ist dort das Stahlbetonteil 1 vorgesehen. An jedes offene seitliche Ende des Stahlbetonteils 1 schließt sich das nächste Stahlbetonteil an, zum Beispiel das Stahlbetonteil 23, das im Prinzip genauso ausgebildet und angeordnet ist wie das Stahlbetonteil 1. Die Betonplatten 24 und 25 des Stahlbetonteils 23 sind gleich dick wie die Betonplatten 4 und 21 des Stahlbetonteils 1 und haben den gleichen parallelen Abstand voneinander. Die auf Stoß und auf ihren unteren Längskanten 14, 22 stehenden Stahlbetonteile 1 und 23 schließen daher bündig aneinander an und bilden gewissermaßen einen mit Ortbeton befüllbaren Fundamentkanal. Wenn die für ein Fundament vorgesehenen Stahlbetonteile eine geschlossene ringförmige Anordnung aufweisen, kann ohne weitere Maßnahmen sofort betoniert werden. Wenn ein Stahlbetonteil - zum Beispiel das Stahlbetonteil 26 - ein freies Ende hat, an das sich kein weiteres Stahlbetonteil anschließt, ist an dem offenen seitlichen Ende eine Schalungswand vorzusehen.

Fig. 4 veranschaulicht auch den Fall, daß zwei Stahlbetonteile 27, 28 rechtwinklig zueinander angeordnet sind. In diesem Falle sind deren äußere Betonplatten 29, 30 länger als deren inneren Betonplatten 31, 32, was keiner näheren Erläuterung bedarf.

Schließlich ist zu Fig. 4 zu bemerken, daß der Bereich zwischen den Stahlbetonteilen 1, 23, 27, 28 bzw. seitlich neben diesen mit Erdreich verfüllt werden kann.

## Patentansprüche

1. Stahlbetonteil (1, 23, 26-28) zur Herstellung von Fundamenten für Bauwerke, wobei das Stahlbetonteil (1, 23, 26-28) aus zwei gleichartigen handelsüblichen Fertigdeckenelementen (2, 3) besteht, die jeweils eine im wesentlichen rechteckförmige, im Verlegezustand des Stahlbetonteils (1, 23, 26-28) vertikal ausgerichtete Betonplatte (4, 21; 24, 25; 29, 31; 30, 32) und mindestens einen mit dieser verbundenen Gitterträger (5-7, 15-17) aus Stahl aufweisen, die beiden Fertigdeckenelemente (2, 3) spiegelbildlich so angeordnet sind, daß sich ihre Betonplatten (4, 21; 24, 25; 29, 31; 30, 32) in parallelem Abstand voneinander befinden und ihre Gitterträger (5-7, 15-17) einander zugewandt sind, und die benachbarten Gitterträger (5-7, 15-17) durch wenigstens ein an den Obergurten derselben angebrachtes längliches Zwischenstück fest miteinander verbunden sind,
**dadurch gekennzeichnet,**
**daß** das Stahlbetonteil (1, 23, 26-28) als ein einstückiges Fertigteil ausgebildet ist und sich jedes Zwischenstück (18-20) starr und im wesentlichen horizontal zwischen den Obergurten (8-10) der Gitterträger (5-7, 15-17) erstreckt.

2. Stahlbetonteil (1, 23, 26-28) nach Anspruch 1, **dadurch gekennzeichnet, daß** die Gitterträger (5-7, 15-17) über Zwischenstücke (18-20) durch Verschweißen oder eine Schraubverbindung fest miteinander verbunden sind.

3. Stahlbetonteil (1, 23, 26-28) nach Anspruch 2, **dadurch gekennzeichnet, daß** das Zwischenstück (18-20) ein Flachstab oder Rundstab ist.

4. Fundament für Bauwerke mit Stahlbetonteilen (1, 23, 26-28) nach einem der Ansprüche 1 bis 3, **dadurch gekennzeichnet, daß** sich die Stahlbetonteile (1, 23, 26-28) in auf zwei ihrer Längskanten (14, 22) stehender Lage befinden und der Raum zwischen den Betonplatten (4, 21; 24, 25; 29, 31; 30, 32) der Stahlbetonteile mit Ortbeton verfüllt ist.

## Claims

1. A reinforced concrete section (1, 23, 26-28) for producing foundations for buildings, whereby the reinforced concrete section (1, 23, 26-28) consists of two commercially available pre-cast floor elements (2, 3) of the same type, which each comprise a substantially rectangular concrete slab (4, 21; 24, 25; 29, 31; 30, 32) being orientated vertically in the installation position and at least one lattice girder (5-7, 15-17) made of steel which is attached thereto, that the two pre-cast floor elements (2, 3) are arranged in a laterally reversed manner so that their concrete slabs (4, 21; 24, 25; 29, 31; 30, 32) are situated parallel to and at a distance from each other and their lattice girders (5-7, 15-17) face one another, and that the adjacent lattice girders (5-7, 15-17) are fixedly attached to one another by at least one longish transition piece being tied to its top booms,
**characterized in,**
**that** the reinforced concrete section (1, 23, 26-28) is formed as a single prefabricated part and each transition piece (18-20) extends rigidly and in essential horizontally between the top booms (8-10) of the lattice girders (5-7, 15-17).

2. A reinforced concrete section (1, 23, 26-28) according to claim 1, **characterized in that** the lattice girders (5-7, 15-17) are fixedly attached to each other by transition pieces (18-20) by welding or by a screwed connection.

3. A reinforced concrete section (1, 23, 26-28) according to claim 2, **characterized in that** the transition piece (18-20) is a flat rod or a round rod.

4. A foundation for buildings with reinforced concrete sections (1, 23, 26-28) according to any one of claims 1 to 3, **characterized in that** the reinforced concrete sections (1, 23, 26-28) are situated in a position in which they are standing on two of their longitudinal edges (14, 22) and the space between the concrete slabs (4, 21; 24, 25; 29, 31; 30, 32) of the reinforced concrete sections is filled with site-mixed concrete.

## Revendications

1. Elément en béton armé (1, 23, 26-28) pour la réalisation de fondations de bâtiments qui est constitué de deux éléments de plancher préfabriqué courants du commerce identiques (2, 3) qui présentent chacun une dalle en béton sensiblement rectangulaire (4, 21 ; 24, 25 ; 29, 31 ; 30, 32) dirigée verticalement à l'état posé de l'élément en béton armé (1, 23, 26-28) et au moins une poutre en treillis (5-7, 15-17) en acier jointe à ladite dalle, les deux éléments de plancher préfabriqué (2, 3) étant placés symétriquement de façon que leurs dalles en béton (4, 21 ; 24, 25 ; 29, 31 ; 30, 32) soient placées parallèlement à distance l'une de l'autre et leurs poutres en treillis (5-7, 15-17) soient dirigées l'une vers l'autre, et les poutres en treillis (5-7, 15-17) voisines étant jointes rigidement par au moins une pièce intermédiaire allongée appliquée sur les membrures supérieures de celles-ci,
**caractérisé par le fait**
**que** l'élément en béton armé (1, 23, 26-28) est un élément préfabriqué d'une seule pièce et chaque pièce intermédiaire (18-20) s'étend rigidement et sensiblement horizontalement entre les membrures supérieures (8-10) des poutres en treillis (5-7, 15-17).

2. Elément en béton armé (1, 23, 26-28) selon la revendication 1, **caractérisé par le fait que** les poutres en treillis (5-7, 15-17) sont reliées rigidement entre elles par des pièces intermédiaires (18-20) par soudage ou boulonnage.

3. Elément en béton armé (1, 23, 26-28) selon la revendication 2, **caractérisé par le fait que** la pièce intermédiaire (18-20) est une barre plate ou ronde.

4. Fondation pour bâtiments comprenant des éléments en béton armé (1, 23, 26-28) selon l'une des revendications 1 à 3, **caractérisée par le fait que** les éléments en béton armé (1, 23, 26-28) sont dans une position debout sur deux de leurs côtés longitudinaux (14, 22) et l'espace entre les dalles en béton (4, 21 ; 24, 25 ; 29, 31 ; 30, 32) des éléments en béton armé est rempli de béton coulé en place.
